# EUROPÄISCHE PATENTSCHRIFT

(11) **EP 1 243 518 B1**
(45) Veröffentlichungstag und Bekanntmachung des Hinweises auf die Patenterteilung: **20.09.2006**
(21) Anmeldenummer: 02006486.1
(22) Anmeldetag: 22.03.2002
(51) Int. Cl.: B65D 19/00

(54) **Palette mit Tragplatte**
Pallet with reinforcing plate
Palette avec plaque de renfort

(30) Priorität: 24.03.2001 DE 20105233 U
(43) Veröffentlichungstag der Anmeldung: 25.09.2002
(73) Patentinhaber: GEBHARDT Transport- und Lagersysteme GmbH, 93413 Cham (DE)
(72) Erfinder: Götz, Norbert, 93495 Weiding (DE)
(74) Vertreter: Schieschke, Klaus

(56) Entgegenhaltungen:
- EP-A- 0 539 698
- EP-A- 0 690 005
- DE-A- 4 336 469
- DE-U- 9 415 328
- DE-U- 29 611 424
- US-A- 6 125 770
- US-B1- 6 167 817

## Beschreibung

Die vorliegende Erfindung bezieht sich auf eine Palette mit einer Tragplatte für zu transportierendes bzw. lagerndes Gut gemäß dem Oberbegriff des Anspruchs 1.

Nächstkommender Stand der Technik ist eine sogenannte Hochregallager-Palette, welche aus einem Oberteil und einem Unterteil zusammengeschweißt ist (DE-A-43 36 469). Hierbei weisen das Oberteil und das Unterteil entsprechende Verrippungen auf, welche mit Aussparungen versehen sind. In diese Aussparungen werden Verstärkungselemente eingeklemmt, bevor das Oberteil und das Unterteil zusammengeschweißt werden. Damit liegt nach dem Schweißvorgang eine in sich geschlossene Einheit vor, so dass nicht mehr die Möglichkeit besteht, im Bedarfsfall Verstärkungselemente zu entnehmen bzw. zusätzlich einzubringen.

Weiterer Stand der Technik ist eine Palette mit Trägerplatte und Kufen (EP-A-0 539 698). Diese Palette weist Standbeine auf, welche austauschbar auf der Unterseite der Palette gehalten sind. Eine Verstärkung ist bei dieser bekannten Palette nicht vorgesehen. Bei dieser bekannten Palette sind jedoch einige der Standbeine mit einem Verbindungssteg im Bereich ihrer Standfläche verbunden, so dass eine Art Kufe entsteht, wodurch die Standfestigkeit der Palette erhöht wird. Zwischen den einzelnen Standbeinen sind Zwischenräume zum Einführen von Gabeln von Gabelstaplerfahrzeugen vorgesehen.

Ausgehend von dem eingangs genannten Stand der Technik, besteht die Aufgabe der vorliegenden Erfindung darin, eine Palette zu schaffen, welche besser an die jeweiligen Erfordernisse anzupassen ist, das heißt, je nach Bedarf mit weniger oder mehr Verstärkungen auszustatten ist.

Diese Aufgabe wird gemäß dem kennzeichnenden Teil des Anspruchs 1 gelöst. Hierdurch ergibt sich der Vorteil, dass es bei Bedarf möglich ist, zusätzliche Verstärkungselemente einzubringen oder Verstärkungselemente wegzulassen, falls die erforderliche Tragkraft geringer sein kann. Es ist somit ein modularer Aufbau von Paletten möglich.

Die Sicherung des Verstärkungselements wird dadurch erzielt, dass das Verstärkungselement zwischen Tragplatte und Standbein angeordnet ist und durch die Verbindung der Standbeine mit der Tragplatte eingeklemmt wird.

Besonders vorteilhaft und kostengünstig ist es, wenn die Palette aus Recycling-Kunststoff hergestellt ist. Es wird damit eine äußerst tragfähige, umweltschonende Palette geschaffen, welche kostengünstig, hinsichtlich ihrer Tragkraft variabel und bei Beschädigung durch Austausch der einzelnen beschädigten Teile kostensparend instand gehalten werden kann.

In weiterer Ausgestaltung der Erfindung sind an der Unterseite der Tragplatte und an dem der Tragplatte zugewandten Ende der Standbeine Aufnahmevorsprünge für die Standbeine und die Tragplatte angeordnet. Durch diese Gestaltung ergibt sich eine austauschbare Verbindung der Standbeine mit der Tragplatte, beispielsweise durch Verklipsen. Die Klipse ermöglichen hierbei eine schnelle Montage der Standbeine an der Tragplatte ebenso wie eine schnelle Montage bei Beschädigung.

Weist die Tragplatte an ihrer Unterseite Verrippungen auf, so wird eine gewisse Grundfestigkeit der Tragplatte und damit der Palette geschaffen, so dass die Verstärkungselemente weniger stabil ausgebildet sein müssen oder für eine leichtere Ausführung der Palette auch ganz weggelassen werden können.

Als einfaches aber doch zuverlässiges Verstärkungselement hat sich ein Stahlrohr erwiesen. Dieses Stahlrohr wird erfindungsgemäß in eine Aussparung der Verrippung der Tragplatte eingelegt.

Für eine besonders hohe Tragkraft der Palette ist vorteilhafterweise vorgesehen, dass wenigstens ein Verstärkungselement in Längs- und/oder Querrichtung der Tragplatte verläuft. Das Verstärkungselement kann dabei gegebenenfalls entlang der Kufen oder auch quer zu den Kufen oder kreuz- und/oder rahmenförmig die Tragplatte unterstützen.

Weitere Vorteile der Erfindung sind in den nachfolgenden Ausführungsbeispielen beschrieben. Es zeigen
- Fig. 1: eine Unteransicht einer Tragplatte
- Fig. 2: eine Draufsicht auf die Tragplatte
- Fig. 3: eine Seitenansicht einer Palette
- Fig. 4: eine Vorderansicht einer Palette
- **Figur 5**: eine Draufsicht auf eine Kufe;
- **Figur 6**: eine Zusammenbauzeichnung einer Palette;
- **Figur 7**: eine Detailansicht der Verbindung einer Tragplatte mit einem Standbein und
- **Figur 8**: eine weitere Detailansicht der Verbindung einer Tragplatte mit einem Standbein.

In Figur 1 ist eine Darstellung der Unterseite einer Tragplatte 1 skizziert. Die Unterseite der Tragplatte 1 weist eine Vielzahl von Rippen 2 auf, welche der Verstärkung der Tragplatte 1 dienen. Mittels der Rippen 2 ist eine gewisse Grundlast durch die Tragplatte 1 aufnehmbar, ohne daß sich die Tragplatte 1 unzulässig durchbiegt. In drei Bereichen der Tragplatte 1 sind Aussparungen 3 vorgesehen. Die Aussparungen 3, welche nicht verrippt sind, ermöglichen die Aufnahme von Verstärkungselementen, wie es später beschrieben wird. Die Aussparungen 3 verlaufen längs der Tragplatte 1, wodurch nach Einfuhrung der Verstärkungselemente eine deutliche Erhöhung der Tragkraft der Tragplatte 1 ermöglicht wird.

In den Endbereichen der Aussparungen 3 sowie in den mittleren Bereichen der Aussparungen 3 sind insgesamt neun Aufnahmevorsprünge 4 angeordnet. Die Aufnahmevorsprünge 4 dienen der Aufnahme von Standbeinen 7. Gleichzeitig mit der Aufnahme der Standbeine 7 werden in die Aussparungen 3 zuvor eingelegte Verstärkungselemente 20 in der Aussparung 3 fixiert. Der Abstand der Aufnahmevorsprünge 4 voneinander ist derart gewählt, daß die Tragplatte 1 von einem Gabelstapler mit dessen Gabeln ergriffen werden kann und beispielsweise in ein Hochregallager bewegt werden kann.

In Figur 2 ist eine Draufsicht auf die Tragplatte 1 dargestellt Die Oberseite der Tragplatte 1 weist in der dargestellten vorteilhaften Ausführung keine Öffnungen auf. Hierdurch wird das Ansammeln von Regenwasser bei der Lagerung der Palette 10 im Außenbereich weitgehend vermieden. Die Palette 10 ist daher sehr vielseitig und vorteilhaft einsetzbar. Am äußeren Umfang der Tragplatte 1 sind Abrutschkanten 5 angeordnet. Die Abrutschkanten 5 bewirken, daß Transportgüter, welche auf der Tragplatte 1 gelagert sind, stabil gehalten werden. Darüber hinaus sind durch ein Zusammenwirken mit den Standbeinen 7 bzw. Kufen 8 der Standbeine 7 auch das Übereinanderstapeln leerer Paletten 10 durch die Abrutschkanten 5 dahingehend ermöglicht, daß eine stabile Stapelung der Paletten 10 möglich ist. Die Abrutschkanten 5 vermeiden, daß die auf der Palette 10 gelagerten Güter durch Erschütterungen beim Transport abrutschen. Unterstützt wird die stabile Lagerung der Transportgüter durch eine aufgerauhte Oberfläche der Tragplatte 1. Auch hierdurch ist das Verrutschen der Transportgüter erschwert und somit eine sichere Stapelung ermöglicht.

Entlang der Mittellinien der Tragplatte 1 sind Stapelhilfen 6 angeordnet Mit tels der Stapelhilfen 6 ist es möglich, auf der Tragplatte 1 beispielsweise kleinerformatige Kisten zu stapeln. Auch diese sind stabil auf der Tragplatte 1 anzuordnen, ohne daß zu befürchten ist, daß durch die Erschütterungen während des Transports ein Verrutschen und Umstürzen der Kisten erfolgen könnte.

Figur 3 zeigt eine Seitenansicht der Längsseite der Palette 10. An der Unterseite der Tragplatte 1 sind Standbeine 7 angeordnet Die Standbeine 7 sind an ihrem der Tragplatte 1 abgewandten Ende mit einer Kufe 8 verbunden. Die Tragplatte 1 mit den Standbeinen 7 und der Kufe 8 ergibt ein bereits ohne Verstärkungselemente in sich stabiles Gebilde, welches leichtere Lasten ohne Verwindungsgefahr aufnehmen kann.

An der Oberseite der Tragplatte 1 sind wiederum die Abrutschkanten 5 sowie die Stapelhilfen 6 dargestellt, welche über die eigentliche Tragfläche der Tragplatte 1 hinausragen und somit das sichere Stapeln von Transportgütern oder leeren Paletten ermöglichen. Die Kufen 8 weisen hierzu Aussparungen auf, welche in den darüberliegenden Abrutschkanten 5 eingreifen und somit wiederum eine stabile Lage bewirken.

In Figur 4 ist eine Seitenansicht der Schmalseite der Palette 10 dargestellt. Die einzelnen Standbeine 7 sind in dieser Richtung nicht mittels Kufen 8 verbunden. Die Kufen 8 verlaufen vielmehr senkrecht zur Zeichenebene. Um eine Stabilität der Palette 10 auch in der Schmalseite der Palette 10 zu erreichen, ist vorgesehen, daß die Rippen 2 zwischen den Standbeinen 7 höher ausgebildet sind. Durch die höheren Rippen 2 wird auch eine Festigkeit der Palette 10 in ihrer schmalen Breite erzielt. Zwischen den Standbeinen 7 der Figur 3 ist die Verrippung 2 weniger hoch gewählt, um genügend Raum für das Einführen der Gabeln der Transportfahrzeuge zu haben.

In Figur 5 ist eine Draufsicht auf drei Standbeine 7, welche mit einer Kufe 8 verbunden sind, dargestellt. An der Kufe 8 sind zwischen den Standbeinen 7 Aussparungen 9 vorgesehen, welche mit den Abrutschkanten 5 einer anderen Palette 10 zusammenwirken können. Die Standbeine 7 sind im wesentlichen hohl ausgebildet. Zur Befestigung von Verstärkungselementen 20 sowie zur Erhöhung der Stabilität der Standbeine 7 sind innerhalb der Standbeine 7 Rippen 12 vorgesehen. Die Rippen 12 klemmen, wie später noch näher beschrieben wird, Verstärkungselemente 20 zwischen den Standbeinen 7 und der Tragplatte 1 ein.

Figur 6 zeigt den Zusammenbau von Tragplatte 1 und Standbeinen 7. Eines der Standbeine 7 ist in geschnittener Darstellung gezeigt. Es wird hieraus ersichtlich, daß der Hohlraum des Standbeines 7 mehrere Rippen 12 aufweist, welche das Standbein 7 in Längs- und Querrichtung versteifen. Im oberen Bereich des Standbeines 7 sind Klippse 15 vorgesehen. Diese Klippse 15 wirken mit weiteren Klippsen oder Vorsprünge oder Öffnungen 16 der Tragplatte 1 in deren Aufnahmevorsprüngen 4 zusammen. Um eine stabile Verbindung der Tragplatte 1 mit dem Standbein 7 zu erhalten, weist die obere Kante des Standbeines 7 Aussparungen 13 auf, welche in die Verrippung der Tragplatte 1 eingreifen. Hierdurch ist eine Verschiebe- und Verdrehsicherung der Standbeine 7 an der Tragplatte 1 geschaffen, wodurch eine zusätzliche Stabilität erreicht wird und ein versehentliches Lösen der Verbindung mittels der Klippse 15, 16 vermieden wird.

Zwischen der Tragplatte 1 und den Standbeinen 7 wird ein Verstärkungselement 20 eingeführt. Das Verstärkungselement 20 wird während der Verbindung der Tragplatte 1 mit den Standbeinen 7 zwischen der Tragplatte 1 und den Standbeinen 7 eingeklemmt. Es wird hiermit eine Verbindung des Verstärkungselements 20 mit der Palette 10 geschaffen, welche vermeidet, daß sich das Verstärkungselement 20 versehentlich löst. Darüber hinaus ist eine besonders einfache Gestaltung der Tragplatte 1 ebenso wie der Standbeine 7 ermöglicht, ohne daß beispielsweise Schieber für die Spritzgußform der Tragplatte 1 erforderlich sind. Die Herstellung der Palette 10 ist hierdurch relativ kostengünstig und variabel hinsichtlich der aufzunehmenden Traglast möglich. Das Verstärkungselement 20 ist vorteilhafterweise ein Stahlrohr. Es sind aber auch andere Verstärkungselemente, beispielsweise Kohlefaserstangen oder ähnliches möglich.

Figur 7 zeigt einen Schnitt durch eine zusammengebaute Palette 10 im Bereich eines Standbeines 7. An dem Standbein 7 ist die Kufe 8 angeordnet, welche Rippen 19 zur Vergrößerung der Stabilität aufweist. Die Rippen 19 sind nach unten angeordnet, so daß keine Möglichkeit besteht, daß sich Regenwasser in den durch die Rippen entstehenden Aussparungen entstehenden Hohlräumen ansammeln kann. Das Standbein 7 ist ebenfalls mit Rippen 12 versehen. Die Rippen 12 wirken mit der Aussparung 3 der Tragplatte 1 derart zusammen, daß durch das Verbinden des Standbeines 7 mit der Tragplatte 1 ein Hohlraum im Bereich der Aussparung 3 entsteht, in welchem das Verstärkungselement 20 aufgenommen wird. Das Verstärkungselement 20 wird in diesem entstehenden Hohlraum in der Aussparung 3 festgeklemmt, so daß eine kraft- und formschlüssige Verbindung des Verstärkungselements 20 mit der Palette 10 entsteht Hierdurch ist eine optimale Krafteinleitung aus der Tragplatte 1 in die Standbeine 7 möglich.

In Figur 8 ist eine weitere Schnittdarstellung durch ein Standbein 7 und eine Tragplatte 1 der Palette 10 dargestellt. Aus dieser Darstellung ist ersichtlich, wie das Verstärkungselement 20 in der Aussparung 3 befestigt wird. Die Rippe 12 des Standbeines 7 drückt das Verstärkungselement 20 in die Aussparung 3, so daß eine feste Verbindung zwischen dem Verstärkungselement 20 und der Tragplatte 1 entsteht. Die Aussparung 3 ist so bemessen, daß in ihr das Verstärkungselement 20 kraftschlüssig aufgenommen werden kann.

Die Verbindung des Standbeines 7 mit der Tragplatte 1 geschieht über den Aufnahmevorsprung 4. An dem Aufnahmevorsprung 4 sind Aussparungen vorgesehen, welche zusammen mit den Vorsprüngen des Standbeines 7 als Klippse 15, 16 wirken. Indem das Teil des Klipps 15 in die Öffnung des Klipps 16 einrastet, entsteht eine feste Verbindung zwischen dem Standbein 7 und der Tragplatte 1, wobei gleichzeitig das Verstärkungselement 20 in der Aussparung 3 geklemmt wird.

Die vorliegende Erfindung ist nicht auf die dargestellten Ausfuhrungsbeispiele beschränkt So können beispielsweise auch Aussparungen in den Standbeinen zur Aufnahme der Verstärkungselemente vorgesehen sein. Die Verstärkungselemente können kreuz oder rahmenförmig ausgebildet sein oder auch quer zu den Kufen verlaufen. Zur Sicherung der Standbeine an der Tragplatte können zusätzliche Sicherungsmittel, wie beispielsweise Splinte oder Schrauben vorgesehen sein.

## Patentansprüche

1. Palette mit einer Tragplatte (1) für zu transportierendes bzw. lagerndes Gut, welche an ihrer Unterseite Standbeine (7) aufweist,
wobei die Palette (10) mit mindestens einem separaten Verstärkungselement (20) zur Erhöhung der Tragkraft der Palette (10) versehen ist,
die Tragplatte (1) an ihrer Unterseite und/oder die Standbeine (7) Aussparungen (3) zur Aufnahme des Verstärkungselements (20) aufweisen und
das Verstärkungselement (20) durch die Verbindung der Tragplatte (1) mit den Standbeinen gesichert ist,
**dadurch gekennzeichnet,**
**dass** die Tragplatte (1) und die Standbeine (7) austauschbar miteinander verbunden sind und
**dass** die Tragplatte (1), das Verstärkungselement (20) und die Standbeine (7) der Palette modular aufgebaut sind, so dass bei Bedarf zusätzliche Verstärkungselemente (20) einzubringen oder Verstärkungselemente (20) wegzulassen sind.

2. Palette nach Anspruch 1, **dadurch gekennzeichnet, dass** die Palette (10) aus Recycling-Kunststoff hergestellt ist.

3. Palette nach Anspruch 1, **dadurch gekennzeichnet, dass** an der Unterseite der Tragplatte (1) und an dem der Tragplatte (1) zugewandten Ende der Standbeine (7) Aufnahmevorsprünge für die Standbeine (7) und die Tragplatte (1) angeordnet sind und dass die Aufnahmevorsprünge (4) der Tragplatte und der Standbeine (7) lösbar mit einander verbindbar sind.

4. Palette nach Anspruch 1, **dadurch gekennzeichnet, dass** die Standbeine (7) und/oder die Tragplatte (1) Rippen (12) zur kraft- und/oder formschlüssigen Aufnahme der Verstärkungselemente (20) aufweisen.

5. Palette nach Anspruch 1 und 4, **dadurch gekennzeichnet, dass** das Verstärkungselement (20) ein Stahlrohr ist.

6. Palette nach Anspruch 1, **dadurch gekennzeichnet, dass** die Standbeine (7) an der Tragplatte (1) mittels eines Sicherungselements, insbesondere mittels Schrauben oder Splinte, gesichert sind.

7. Palette nach Anspruch 1, **dadurch gekennzeichnet, dass** wenigstens ein Verstärkungselement (20) in Längs- und/oder in Querrichtung der Tragplatte (1) verläuft.

## Claims

1. Pallet having a supporting plate (1) for material that is to be transported or stored, which has standing legs (7) on its underside,
wherein the pallet (10) is provided with at least one separate reinforcing element (20) for increasing the supporting force of the pallet (10),
the supporting plate (1) on its underside and/or the standing legs (7) have/has recesses (3) for receiving the reinforcing element (20), and
the reinforcing element (20) is secured by means of the connection of the supporting plate (1) to the standing legs,
**characterised**
**in that** the supporting plate (1) and the standing legs (7) are connected together in an exchangeable manner, and
**in that** the supporting plate (1), the reinforcing element (20) and the standing legs (7) of the pallet are set up in a modular fashion so that, if necessary, additional reinforcing elements (20) can be introduced or reinforcing elements (20) can be omitted.

2. Pallet according to claim 1, **characterised in that** the pallet (10) is produced from recyclable synthetic material.

3. Pallet according to claim 1, **characterised in that** receiving projections for the standing legs (7) and the supporting plate (1) are arranged on the underside of the supporting plate (1) and on the end of the standing legs (7) facing the supporting plate (1), and **in that** the receiving projections (4) of the supporting plate and of the standing legs (7) can be connected together in a detachable manner.

4. Pallet according to claim 1, **characterised in that** the standing legs (7) and/or the supporting plate (1) have/has ribs (12) for receiving the reinforcing elements (20) in a force-locking and/or form-locking manner.

5. Pallet according to claim 1 and 4, **characterised in that** the reinforcing element (20) is a steel tube.

6. Pallet according to claim 1, **characterised in that** the standing legs (7) are secured on the supporting plate (1) by means of a securing element, in particular by means of screws or split pins.

7. Pallet according to claim 1, **characterised in that** at least one reinforcing element (20) extends in the longitudinal and/or transverse direction of the supporting plate (1).

## Revendications

1. Palette comportant une plaque de support (1) pour un matériau à transporter ou à stocker, qui comporte des pieds (7) au niveau de sa face inférieure;
dans laquelle la palette (10) est équipée au moins d'un élément de renfort séparé (20) pour accroître la force de portance de la palette (10),
la plaque de support (1) au niveau de sa face inférieure et/ou les pieds (7) comportent des évidements (3) pour loger l'élément de renfort (20), et
l'élément de renfort (20) est bloqué par la liaison de la plaque de support (1) aux pieds,
**caractérisée en ce**
**que** la plaque de support (1) et les pieds (7) sont reliés entre eux d'une manière interchangeable, et
en ce que la plaque de support (1), l'élément de renfort (20) et les pieds (7) de la palette sont réalisés de façon modulaire de sorte que, le cas échéant, des éléments de renfort supplémentaires (20) doivent être insérés ou que des éléments de renfort (20) doivent être retirés.

2. Palette selon la revendication 1, **caractérisée en ce que** la palette (10) est réalisée en une matière plastique recyclable.

3. Palette selon la revendication 1, **caractérisée en ce que** des parties saillantes de réception pour les pieds (7) et la plaque de support (1) sont disposés sur la face inférieure de la plaque de support (1) et sur l'extrémité des pieds (7), tournée vers la plaque de support (1) et **en ce que** les parties saillantes de réception (4) de la plaque de support et des pieds (7) peuvent être reliés entre eux de façon amovible.

4. Palette selon la revendication 1, **caractérisée en ce que** les pieds (7) et/ou la plaque de support (1) comportent des nervures (12) pour recevoir, selon une liaison de force et/ou selon une liaison par formes complémentaires, les éléments de renfort (20).

5. Palette selon les revendications 1 et 4, **caractérisée en ce que** l'élément de renfort (20) est un tube d'acier.

6. Palette selon la revendication 1, **caractérisée en ce que** les pieds (7) sont fixés sur la plaque de support (1) à l'aide d'un élément de fixation, notamment à l'aide de vis ou de goupilles fendues.

7. Palette selon la revendication 1, **caractérisée en ce qu'**au moins un élément de renfort (20) s'étend dans la direction longitudinale et/ou dans la direction transversale de la plaque de support (1).
